# EUROPÄISCHE PATENTSCHRIFT

(11) **EP 1 520 076 B1**
(45) Veröffentlichungstag und Bekanntmachung des Hinweises auf die Patenterteilung: **18.01.2006**
(21) Anmeldenummer: 03720545.7
(22) Anmeldetag: 30.04.2003
(51) Int. Cl.: E01C 23/088

(54) **SELBSTFAHRENDE STRASSENFRÄSMASCHINE**
SELF-PROPELLED ROAD MILLING MACHINE
FRAISEUSE DE ROUTE AUTOMOTRICE

(30) Priorität: 09.07.2002 DE 10230784; 18.07.2002 DE 10232489
(43) Veröffentlichungstag der Anmeldung: 06.04.2005
(73) Patentinhaber: WIRTGEN GmbH, 53578 Windhagen (DE)
(72) Erfinder: HOLL, Bernd, 53577 Neustadt/Wied (DE); LEY, Herbert, 53562 St. Katharinen (DE); HÄHN, Günter, 53639 Königswinter (DE)
(74) Vertreter: Dallmeyer, Georg
(86) Internationale Anmeldenummer: PCT/EP2003/004517
(87) Internationale Veröffentlichungsnummer: WO 2004/005623

(56) Entgegenhaltungen:
- WO-A-01/04422

## Beschreibung

Die Erfindung betrifft eine selbstfahrende Straßenfräsmaschine nach dem Oberbegriff des Anspruchs 1.

Häufig ist es nötig, aufgrund unterschiedlicher Baustellensituationen und Fräsarbeiten, das Fräswerkzeug einer Straßenfräsmaschine den spezifischen Aufgaben anzupassen. Beispielsweise, wenn eine bestimmte Oberflächenrauhigkeit erreicht werden soll, ist eine Fräswalze mit einem bestimmten Linienabstand der Fräswerkzeuge oder eine andere Werkzeugausrüstung erforderlich. In einem anderen Anwendungsfall sollen nur bestimmte Fahrbahnbreiten ausgebaut werden, so dass eine Fräswalze mit einer bestimmten Arbeitsbreite benötigt wird.

In der Regel muß in solchen Situationen eine spezielle Fräsmaschine eingesetzt werden, oder die Maschine muß mit einer der Aufgabe angepaßten Fräswalze ausgerüstet werden. Gegenwärtig ist der Austausch der Fräswalzen aber sehr aufwändig und erfordert spezielle Hilfsmittel zur Montage bzw. Demontage der Fräswalze.

Die Anpassung des Fräswerkzeuges an unterschiedliche Anforderungen ist im Stand der Technik bekannt.

In der US 4,704,045 wird ein Fräsaggregat beschrieben, dessen Breite durch die Verwendung von verschiedenen Walzensegmenten variiert werden kann. Die Walzensegmente werden bei dieser Lösung über eine Steckverbindung miteinander verbunden. Diese Art stellt in gewisser Weise zwar ein Fräswalzen-Schnellwechselsystem dar, welches aber die folgenden Nachteile besitzt:

Unvorteilhaft an dieser Lösung ist, dass der Fräswalzenantrieb hydrostatisch erfolgt, indem auf beiden Seiten der Fräswalze Hydraulikmotoren angebracht werden. Darüber hinaus ist die Verbindung zwischen den Segmenten eine einfache Steckverbindung, die nur eine unzureichende Zentrierung des Fräsrotors erlaubt. Dadurch, dass auf beiden Seiten eine Antriebsvorrichtung vorgesehen ist, ist kein kantennahes Fräsen möglich. Außerdem ist ein Walzengehäuse variabeler Breite erforderlich, das konstruktiv sehr aufwändig ist.

Die US 4,720,207 beschreibt auf einem Walzengrundkörper montierte Fräsrohrsegmente. Bei dieser Konzeption wird zunächst an einer Seite ein Eckringsegment angebracht. Dann werden die Fräsrohrsegmente an diesem verschraubt, wobei die Verschraubungen innerhalb der Segmente sind. Nachteilig ist der enorme Verschraubungsaufwand und, daß die Frästiefe aufgrund des konstanten Durchmessers des Grundkörpers, eingeschränkt ist, wenn ein Planetengetriebe in den Grundkörper integriert ist.

Eine andere Lösung, bei der vor allem die Frästiefe nicht eingeschränkt ist, wird in der US 5,505,598 beschrieben. Das Untersetzungsgetriebe dieser Fräswalze befindet sich auf der der Riemenabtriebsscheibe gegenüberliegenden Seite und wird von einer durch die Fräswalzenachse geführten Antriebswelle angetrieben.

Diese Getriebeanordnung mit einem Getriebe, dessen Außendurchmesser nur geringfügig geringer ist als der des Fräsrohres, ist erforderlich, um ein bündiges Fräsen zu ermöglichen. Von dem Abschnitt der Fräswalze, in dem das Untersetzungsgetriebe integriert ist, steht ein Achsstumpf ab, auf dem weitere Segmente mit Fräswerkzeugen angebracht werden können.

Nachteilig an dieser Lösung ist, dass zur Durchführung verschiedener Fräsarbeiten, wie Normal- oder Feinfräsen, eine vollständige Demontage der Fräswalze erfolgen muss. Bei einem Arbeitseinsatz mit maximaler Arbeitsbreite, d.h. wenn alle Segmente montiert sind, haben die einzelnen Segmente dann unterschiedliche Schnittkreisdurchmesser, so dass die damit gefräste Straßenoberfläche in Querrichtung stufig gefräst werden.

Die drei zuletzt genannten Lösungen haben auch den Nachteil, dass die segmentierten Fräsrohre einem unterschiedlichen Verschleiß unterliegen, da nicht alle Fräsrohrsegmente immer im Einsatz sind.

Aus der gattungsgemäßen WO 01/04422 ist eine Straßenfräsmaschine mit einem Maschinenrahmen bekannt, in dem eine Fräswalze drehbar gelagert ist, wobei die Fräswalze einen von einer Fräswalzenantriebseinrichtung über eine Getriebeeinheit angetriebenen Walzengrundkörper und alternativ einsetzbare, koaxiale, auf den Walzengrundkörper einseitig aufschiebbare und auswechselbar befestigte Fräsrohre aufweist, die auf der äußeren Mantelfläche Schneidwerkzeuge tragen.

Bei der bekannten selbstfahrenden Straßenfräsmaschine ist das Untersetzungsgetriebe im Falle von sich über die gesamte Arbeitsbreite erstreckenden Fräsrohren antriebsseitig vorgesehen. Der Walzengrundkörper ist dabei an einem radial abstehenden Flansch des Getriebegehäuses befestigt, wobei eine Verschraubung von der schlecht zugänglichen Antriebsseite erforderlich ist. Die bekannte Lösung mit der Anordnung des Untersetzungsgetriebes auf der Antriebsseite ist für Fräsrohre geringerer Fräsbreite nicht sinnvoll einsetzbar, weil die Frästiefe aus folgenden Gründen beschränkt ist:

Die Fräsrohre müssen nahezu bündig mit der Nullseite abschließen, um ein kantennahes Fräsen zu ermöglichen. Das auf der Antriebsseite angeordnete Getriebe würde die realisierbare Frästiefe begrenzen.

Bei nicht über die gesamte Arbeitsbreite sich erstreckenden Fräsrohren ist daher das Untersetzungsgetriebe auf der Nullseite der Maschine, d.h. an der Seite, auf der ein kantennahes Fräsen möglich ist, angeordnet.

Nachteilig ist dabei, dass eine sich von der Antriebsseite bis zum Untersetzungsgetriebe auf der Nullseite erstreckende Antriebswelle erforderlich ist, die gelagert werden muss, und die mit einem zusätzlichen Schutzrohr gegen Beschädigung versehen werden muss. Das Untersetzungsgetriebe bildet ein Festlager, wobei durch die Anordnung auf der Nullseite zwangsläufig auf der Antriebsseite ein Loslager angeordnet sein muss. Dies ist insofern nachteilig, als auf der Nullseite eine verschwenkbare Seitenplatte zum schnellen Wechseln der Fräsrohre angeordnet ist, die weniger geeignet ist, die hohen Reaktionskräfte eines Festlagers in Axialrichtung aufzunehmen. Desweiteren befindet sich bei dieser Lösung das Loslager auf der schlecht zugänglichen Antriebsseite, an der beispielsweise die Verdrehsicherung für das Loslager montierbar sein muss. Ein weiterer Nachteil besteht darin, dass die lange Antriebswelle wie eine Torsionsfederung wirkt, wodurch ein starrer Antrieb der Fräswalze nicht möglich ist und die maximal möglichen Schnittkräfte reduziert werden.

Zum Stützen der Fräsrohre auf dem Walzengrundkörper sind zwingend geteilte Ringe erforderlich, die in einer Zwangslage des Monteurs montiert werden müssen. Die Montage der geteilten Stützringe kann es erforderlich machen, die Drehposition des Walzengrundkörpers wiederholt zu verändern, beispielsweise um 180 °, wodurch Unfallgefahren entstehen.

Der Erfindung liegt die Aufgabe zugrunde, eine selbstfahrende Straßenfräsmaschine zu schaffen, bei der ein Wechsel von Fräsrohren unterschiedlicher Fräsbreite vereinfacht ist und die dafür benötigte Zeit und der Arbeitsaufwand minimiert ist.

Die Erfindung sieht in vorteilhafter Weise vor, dass das Untersetzungsgetriebe antriebsseitig angeordnet ist, dass das Untersetzungsgetriebe ein innenseitig von der antriebsseitigen Seitenplatte angeordnetes Abtriebselement aufweist, dessen Mantelfläche einen Sitz für von der Nullseite her aufschiebbare Fräsrohrelemente, nämlich die antriebsseitigen Enden der Fräsrohre oder radiale Stützeinrichtungen für die Fräsrohre und/oder rohrförmige Schutzeinrichtungen für das Abtriebselement bildet, und dass der Walzengrundkörper an der freien Stirnseite des Abtriebselementes an das Untersetzungsgetriebe angekoppelt ist, ohne das Aufschieben der Fräsrohrelemente zu behindern.

Gemäß der Erfindung ist das Untersetzungsgetriebe auf der Antriebsseite angeordnet, wobei das Untersetzungsgetriebe ein vorzugsweise kreiszylindrisches Gehäuse aufweist, das das Abtriebselement des Untersetzungsgetriebes bildet, wobei der Walzengrundkörper an der Stirnseite des Gehäuses an das Untersetzungsgetriebe angekoppelt ist. Auf diese Weise ist es möglich, Fräsrohre unterschiedlicher Fräsbreite bis hin zur maximalen Fräsbreite stets von der Nullseite auf den Walzengrundkörper und/oder das Gehäuse aufzuschieben, wobei eine Montage ausschließlich von der Nullseite her erfolgen kann. Das Gehäuse weist eine Querschnittsform auf, die ein Aufschieben des Fräsrohres oder von Stützeinrichtungen für das Fräsrohr und/oder Schutzeinrichtungen für das Gehäuse von der Nullseite zulässt, wobei die Innenkontur der Stützeinrichtungen bzw. der Schutzeinrichtungen der Querschnittsform des Gehäuses angepasst ist. Insofern bildet das Gehäuse einen Sitz für von der Nullseite her aufschiebbare Fräsrohrenden, Stütz- und/oder Schutzeinrichtungen. Der Walzengrundkörper hat hierzu einen maximalen Außendurchmesser, der nicht größer ist als der Außendurchmesser des Gehäuses. Es sind keine geteilten Ringe zum Abstützen der Fräsrohre erforderlich, die nach dem Stand der Technik in einer Zwangslage montiert werden müssen. Die Ankopplung des Walzengrundkörpers an der Stirnseite des Gehäuse erhöht in vorteilhafter Weise die realisierbare Frästiefe. Die einteiligen Stützringe gemäß der Erfindung sind leicht auf das Gehäuse des Untersetzungsgetriebes von der Nullseite her aufschiebbar und dort an beliebiger Stelle in bequemer Weise für den Monteur fixierbar.

Dies vereinfacht in erheblichem Umfang den Montageaufwand und die hierfür erforderliche Zeit. Darüber hinaus werden auch Unfallgefahren minimiert, weil auf der schlecht zugänglichen Antriebsseite keine Montagearbeiten ausgeführt werden müssen und ein Drehen der Fräswalze nicht erforderlich ist.

Das in seiner Querschnittsform den Stützeinrichtungen für das Fräsrohr angepasste kreiszylindrische Gehäuse des Untersetzungsgetriebes kann rohr- oder ringförmige, ungeteilte radiale Stützeinrichtungen für das Fräsrohr und/oder Schutzeinrichtungen für das Gehäuse auf seiner gesamten axialen Länge aufnehmen. Selbstverständlich kann der Sitz für die Stütz- und/oder Schutzeinrichtungen sich auch nur auf einen Teil der axialen Länge des vorzugsweise kreiszylindrischen Gehäuses erstrecken.

Dabei ist insbesondere vorgesehen, dass die radialen Stützeinrichtungen auf dem vorzugsweise kreiszylindrischen Gehäuse ein Loslager für das Fräsrohr bilden. Die rohr- oder ringförmigen, radialen Stützeinrichtungen umfassen das vorzugsweise kreiszylindrische Gehäuse formschlüssig. Dabei werden in vorteilhafter Weise die Fräsrohre automatisch zentriert, so dass die Gefahr von Unwuchten minimiert ist. Das Loslager kann entweder zwischen dem Fräsrohr und der radialen Stützeinrichtung, z:B. einem radialen Stützring, gebildet sein oder, wenn der radiale Stützring an dem Fräsrohr befestigt ist, zwischen dem radialen Stützring und dem Sitz auf der Mantelfläche des Gehäuse gebildet sein. In diesem Fall können der radiale Stützring und ein eventuell an den radialen Stützring befestigtes Schutzrohr auf der Sitzfläche, nämlich der Mantelfläche des Gehäuses des Untersetzungsgetriebes, gleiten.

An der Stirnseite des Gehäuses kann eine Zentriereinrichtung für den Walzengrundkörper angeordnet sein. Die Zentriereinrichtung besteht beispielsweise auf einem Zentrieransatz, der entweder sich auf der inneren Mantelfläche des rohrförmigen Walzengrundkörpers abstützt oder vorzugsweise an den Innendurchmesser eines Anschlussflansches des Walzengrundkörpers angepasst ist.

Bei bevorzugten Ausführungsbeispielen ist vorgesehen, dass das freie Ende des Walzengrundkörpers einseitig in der leicht demontierbaren, der antriebsseitigen Seitenplatte gegenüberliegenden Seitenplatte gelagert ist. In diesem Fall ist das auf der Nullseite vorgesehene Lager des Walzengrundkörpers ein Loslager, während antriebsseitig durch das Untersetzungsgetriebe ein Festlager gebildet ist. Der Vorteil besteht darin, dass das axiale Kräfte aufnehmende Festlager auf der starren Antriebsseite angeordnet ist, an der die Seitenplatte höhere Reaktionskräfte insbesondere höhere axiale Reaktionskräfte aufnehmen kann.

An der radialen Stützeinrichtung für das Fräsrohr kann ein das des Untersetzungsgetriebe übergreifendes Schutzrohr befestigt sein, um das Gehäuse gegen Beschädigung zu schützen.

Bei einer Weiterbildung der Erfindung ist vorgesehen, dass das Untersetzungsgetriebe mindestens eine Untersetzungsstufe in einem antriebsseitigen Getriebeteil an der Kopplungsstelle mit der Antriebseinrichtung und mindestens eine weitere Untersetzungsstufe im Inneren des Fräsrohres in einem fräswalzenseitigen Getriebeteil aufweist.

Die Aufteilung des Untersetzungsgetriebes in ein antriebsseitiges Getriebeteil an der Kopplungsstelle der Antriebseinrichtung und in ein weiteres innerhalb der Fräswalze angeordneten Getriebeteil ermöglicht die Verringerung des Durchmessers des zylindrischen Gehäuseelementes, wodurch bei Fräsrohren kürzerer Baulänge eine grö-βere Frästiefe erzielbar ist.

Vorzugsweise ist vorgesehen, dass die mindestens eine antriebsseitige Untersetzungsstufe axial versetzt zu der mindestens einen fräswalzenseitigen Untersetzungsstufe angeordnet ist.

Dabei sind die Getriebeteile auf beiden Seiten der antriebsseitigen Seitenplatte angeordnet. Die beiden Getriebeteile sind über eine durch die Seitenplatte hindurchgehende Getriebewelle miteinander gekoppelt.

Die auf der Nullseite vorgesehene leicht demontierbare Seitenplatte kann zum Auswechseln der Fräsrohre verschwenkbar gestaltet sein.

Das vorzugsweise kreiszylindrische Gehäuse weist einen Außendurchmesser von maximal 400 mm, vorzugsweise von maximal 350 mm auf.

Bei einer bevorzugten Ausführungsform ist vorgesehen, dass der Walzengrundkörper einen ersten stirnseitigen Ringflansch aufweist, der axial von der Nullseite her an die Stirnseite des Gehäuses ankoppelbar ist, sowie einen zweiten radial auf den Walzengrundkörper drehfest aufsitzenden Ringflansch aufweist, der axial mit einem von dem Fräsrohr radial nach innen abstehenden Ringflansch koppelbar ist. Das von dem Gehäuses des Untersetzungsgetriebes als Abtriebselement abgegebene Drehmoment wird mit Hilfe des Ringflansches des Walzengrundkörpers und des radialen Ringflansches des Fräsrohrs auf das Fräsrohr übertragen.

Im folgenden werden unter Bezugnahme auf die Zeichnungen Ausführungsbeispiele der Erfindung näher erläutert.

Es zeigen:
- Fig. 1: eine selbstfahrende Straßenfräsmaschine, und
- Fign. 2 bis 7: Ausführungsbeispiele der Erfindung mit Fräsrohren unterschiedlicher Fräsbreite.

In Fig. 1 ist eine Straßenfräsmaschine 1 dargestellt, in der das nachfolgend beschriebene Fräsrohrschnellwechselsystem eingesetzt werden kann. Straßenfräsen bestehen im allgemeinen aus einem Maschinenrahmen 2, auf dem ein Verbrennungsmotor und ein Fahrstand montiert ist. Die selbstfahrende Straßenfräsmaschine weist höhenverstellbare, an dem Maschinenrahmen 2 befestigte Hubsäulen 3 auf, an denen Stützräder oder Kettenlaufwerke 5 montiert sind.

Die Fräswalze 4 befindet sich unter dem Maschinenrahmen 2 in einem Walzenkasten 11, der seitlich von den Seitenplatten 12,13 begrenzt ist. Das von der Fräswalze 4 abgearbeitete Material wird in an sich bekannter Weise auf ein erstes Förderband 9 abgeworfen und auf ein zweites, höhenverstellbares und schwenkbares Förderband 16 weiterbefördert.

Eine Fräswalze 4 ist drehbar zwischen orthogonal zur Achse der Fräswalze verlaufenden Seitenplatten. 12,13 des Walzenkastens 11 gelagert und wird über eine an der antriebsseitigen Seitenplatte 12 gelagerten Antriebseinrichtung 6 und ein Untersetzungsgetriebe 8 angetrieben.

Die Fräswalze 4 besteht aus einem an ein an der antriebsseitigen Seitenplatte 12 angeordneten Gehäuse 26 des Untersetzungsgetriebes 8 angekoppelten Walzengrundkörper 14 und einem einstückigen Fräsrohr 10, das auswechselbar an dem Walzengrundkörper 14 befestigt ist. Der Walzengrundkörper 14 ist axial neben dem Untersetzungsgetriebeteil 8b angeordnet. Der Walzengrundkörper 14 überträgt das Drehmoment des Untersetzungsgetriebes 8 auf das jeweils eingesetzte Fräsrohr 10. Alternativ einsetzbare Fräsrohre 10 unterschiedlicher Fräsbreite und unterschiedlicher Werkzeugbestückung stehen für unterschiedliche Straßenbearbeitungen zur Verfügung und können schnell ausgewechselt werden.

Fig. 2 zeigt ein erstes Ausführungsbeispiel, bei dem die Antriebseinrichtung 6 an der antriebsseitigen Seitenplatte 12 angeordnet ist, von der in Fig. 2 lediglich die Riemenscheibe 35 gezeigt ist. Der Verbrennungsmotor treibt diese Riemenscheibe 35 beispielsweise über einen Verbundkeilriemen an. Die Riemenscheibe 35 ist direkt an einer Kopplungsstelle 18 mit einer ersten Untersetzungsstufe des Untersetzungsgetriebes 8 in einem antriebsseitigen Getriebeteil 8a gekoppelt. Eine weitere Untersetzungsstufe ist mit der ersten Untersetzungsstufe über eine Getriebewelle 28 gekoppelt. Die zweite Untersetzungsstufe ist in einem vorzugsweise kreiszylindrischen Gehäuse 26 angeordnet, das fräswalzenseitig an der antriebsseitigen Seitenplatte 12 angeordnet ist. Das Gehäuse 26 bildet das Abtriebselement des Untersetzungsgetriebes 8.

An der Stirnseite 23 des kreiszylindrischen Gehäuses 26 ist ein Walzengrundkörper 14 koaxial zu dem Gehäuse 26 mit Hilfe eines an dem Walzengrundkörper stirnseitig vorgesehenen Ringflansches 15 befestigt, wobei das freie Ende des Walzengrundkörpers 14 in einem Loslager in der der antriebsseitigen Seitenplatte 12 gegenüberliegenden Seitenplatte 13 gelagert ist. Die Seitenplatte 13 ist auf der Nullseite der Straßenfräsmaschine angeordnet, die die Seite kennzeichnet, bei der ein kantennahes Fräsen möglich ist. Auf der Nullseite ist der Abstand von der stirnseitigen Kante der Fräswalze 4 zu der Außenwand der Straßenfräsmaschine 1, z.B. die Seitenplatte 13, so gering wie möglich gehalten.

Der Ringflansch 15 des Walzengrundkörpers 14 weist maximal den gleichen Außendurchmesser, wie das zylindrische Gehäuse 26 auf, wobei der Innendurchmesser des Ringflansches 15 auf einem zylindrischen Zentrieransatz 27 des Gehäuses 26 aufsitzt, so dass eine exakt koaxial ausgerichtete Lage des Walzengrundkörpers 14 zu dem Untersetzungsgetriebe 8 gewährleistet ist. Mit Abstand von dem Ringflansch 15, sowie mit Abstand von der Seitenplatte 13 ist ein zweiter Ringflansch 17 auf dem Walzengrundkörper 14 vorgesehen, der als Befestigungsmittel für die Fräsrohre 10 dient. Hierzu stehen von der Innenseite der Fräsrohre 10 Ringflansche 19 oder andere Befestigungsmittel radial nach innen ab, die mit dem Ringflansch 17 kooperieren. Der Ringflansch 17 überträgt das Drehmoment des Walzengrundkörpers 14 auf das Fräsrohr 10.

Das Fräsrohr 10 ist beispielsweise mit Fräsmeißeln 22 bestückt, deren Eingriffskreis 24 in den Fign. durch die gestrichelte Linie angedeutet ist. Die maximale Frästiefe FT ist durch eine weitere gestrichelte Linie unterhalb der Seitenplatten 12,13 angedeutet.

Die leicht demontierbare Seitenplatte 13 ist vorzugsweise schwenkbar, kann aber auch alternativ axial entfernbar sein.

Das in Fig. 2 gezeigte Fräsrohr weist beispielsweise eine Fräsbreite von 750 mm auf. Das der Antriebsseite zugewandte freie Ende des Fräsrohres 10 stützt sich auf einen Stützring 29 auf, der auf das Gehäuse 26 aufgeschoben und dort befestigt ist. Von diesem radialen Stützring 29 steht ein an dem Stützring 29 befestigtes Schutzrohr 30 ab, das koaxial das kreiszylindrische Gehäuse 26 umgibt und das Gehäuse 26 des Untersetzungsgetriebes 8 gegen Beschädigung schützt. Zwischen dem radialen Stützring 29 und dem Fräsrohr 10 ist ein Loslager gebildet, wobei das Fräsrohr 10 auf dem Stützring 29 gleiten kann.

Alternativ kann der radiale Stützring 29 und das Schutzrohr 30 an dem Fräsrohr 10 befestigt sein, wobei die gemeinsame Konstruktion des Stützrings 29 und des Schutzrohrs 30 auf dem Gehäuse 26 aufsitzen und auf dem Sitz auf der parallel zur Getriebewelle 28 verlaufende Mantelfläche 25 des Gehäuses 26 in der Art eines Loslagers gleiten können.

Der Walzengrundkörper 14 ist bei den Ausführungsbeispielen der Fign. 2 bis 5 mit dem Gehäuse 26 des Untersetzungsgetriebes 8 und mit dem Ringflansch 19 vormontiert. Ist ein Wechsel des Fräsrohres 10 aufgrund einer anderen Aufgabenstellung bei der Fräsbearbeitung erforderlich, kann dieser Wechsel schnell ausgeführt werden, indem zunächst die Seitenplatte 13 demontiert oder verschwenkt wird. Dann müssen die Verschraubungen zwischen dem Fräsrohr und dem Ringflansch 19 entfernt werden, wonach das gesamte Fräsrohr von der Nullseite her abgezogen werden kann. Anschließend wird der radiale Stützring 29 mit dem an diesem befestigten Stützrohr 30 von seinem Sitz auf dem Gehäuse 26 abgezogen. Sie können auf dem Gehäuse verbleiben, wenn das Fräsrohr nur aus Verschleißgründen ausgetauscht wird und ein gleichartiges Fräsrohr oder ein andersartiges Fräsrohr gleicher Fräsbreite, z.B. zum Feinfräsen, wieder aufgeschoben wird.

Bei den Ausführungsbeispielen der Fign. 2 und 3 erfolgt die Montage in umgekehrter Reihenfolge. Zunächst wird demzufolge der Stützring 29 mit dem daran befestigten Schutzrohr 30 auf den Sitz auf der Mantelfläche 25 des Gehäuses 26 aufgeschoben und dort fixiert. Anschließend kann das Fräsrohr 10 auf den Walzengrundkörper 14 und den radialen Stützring 29 aufgeschoben werden.

Dann wird das Fräsrohr 10 mit dem Ringflansch 19 verschraubt, wobei an dem der Nullseite zugewandten Ende des Fräsrohres 10 ein weiterer Ringflansch 33 als stirnseitiger Abschlussdeckel angeordnet sein kann, um am stirnseitigen Ende des Fräsrohres 10 ein Eindringen von Schmutz in das Innere des Fräsrohres 10 zu verhindern.

Der Stützring 29 kann auch einstückig mit dem Fräsrohr 10 sein, wobei dann das Fräsrohr 10 gemeinsam mit dem Stützring 29 auf den Walzengrundkörper 14 aufgeschoben wird. Auch der Ringflansch 19 kann grundsätzlich einstückig mit dem Fräsrohr 10 sein.

Das Ausführungsbeispiel der Fig. 3 entspricht weitgehend dem Ausführungsbeispiel der Fig. 2, wobei das Fräsrohr 10 eine maximale Fräsbreite zwischen den Seitenplatten 12,13 aufweist. Der radial abstützende Ringflansch 29 ist an dem antriebsseitigen Ende des Gehäuses 26 abgestützt. Das an dem Ringflansch 29 befestigte Schutzrohr 30 ist verkürzt und endet an dem stirnseitigen Ende des Gehäuses 26, das der Antriebsseite zugewandt ist.

Alternativ kann bei den Ausführungsbeispielen der Fign. 2 und 3 vorgesehen sein, dass der Ringflansch 29 mit dem Schutzrohr 30 an dem Fräsrohr 10 befestigt sind und gemeinsam mit diesem auf die Mantelfläche 25 des Gehäuses 26 aufgeschoben werden.

Bei dem Ausführungsbeispiel der Fig. 4 ist das Fräsrohr 10 noch kürzer als bei dem Ausführungsbeispiel der Fig. 2, so dass eine zweite radiale Abstützung des Fräsrohrs 10 entfallen kann. In diesem Fall ist das Schutzrohr 30 an dem Ringflansch 19 des Fräsrohres 10 befestigt. Bei der Montage wird das Fräsrohr 10 gemeinsam mit dem Schutzrohr 30 auf den Sitz auf der Mantelfläche 25 des Gehäuses 26 aufgeschoben. Bei den Ausführungsbeispielen der Fign. 2 bis 5 kann bei einem Wechsel der Fräsbreite sowohl das Untersetzungsgetriebe als auch der Walzengrundkörper 14 unverändert bleiben, während die Fräsrohre axial von der Nullseite aus montiert bzw. demontiert werden können. Ein Zugang von der Antriebsseite ist nicht erforderlich.

Das Ausführungsbeispiel der Fig. 5 zeigt ein Fräsrohr mit kurzer Fräsbreite, das nur über den Ringflansch 19 mit dem Walzengrundkörper 14 verschraubt ist.

Besonders vorteilhaft ist, dass bei den Ausführungsbeispielen der Fign. 2 bis 5 jeweils nur das Fräsrohr 10 ausgetauscht werden muss. Das Untersetzungsgetriebe 8 und der Walzengrundkörper bleiben gegenüber der Antriebseinrichtung unverändert, so dass keine Justierung des Antriebsstranges erforderlich ist. Das Fräsrohr 10 wird durch seinen Sitz auf dem Walzengrundkörper 14 und/oder auf dem zylindrischen Gehäuse 26 automatisch zentriert, wodurch insbesondere Unwuchten vermieden werden. Die leicht lösbaren Befestigungseinrichtungen des Fräsrohrs 10 sind vor Verschmutzung und Beschädigung geschützt.

## Patentansprüche

1. Selbstfahrende Straßenfräsmaschine mit einem Maschinenrahmen (2), in dem eine Fräswalze (4) drehbar zwischen orthogonal zur Achse der Fräswalze (4) verlaufenden Seitenplatten (12,13) gelagert ist, wobei die einen Walzengrundkörper (14) und ein Fräsrohr (10) aufweisende Fräswalze (4) über eine außenseitig an der antriebsseitigen Seitenplatte (12) gelagerten Antriebseinrichtung (6) und ein Untersetzungsgetriebe (8) antreibbar ist, und wobei die der antriebsseitigen Seitenplatte (12) gegenüberliegende Seitenplatte (13) zum Auswechseln von alternativ einsetzbaren Fräsrohren (10) unterschiedlicher Fräsbreite leicht demontierbar ist und die Nullseite der Maschine (1) definiert, an der die Fräswalze (4) mit einer Stirnseite in etwa bündig anliegt, um ein kantennahes Fräsen zu ermöglichen,
**dadurch gekennzeichnet,**
**dass** das Untersetzungsgetriebe (8) antriebsseitig angeordnet ist,
**dass** das Untersetzungsgetriebe (8) ein innenseitig von der antriebsseitigen Seitenplatte (12) angeordnetes Abtriebselement aufweist, dessen Mantelfläche (25) einen Sitz für von der Nullseite her aufschiebbare Fräsrohrelemente bildet, und
**dass** der Walzengrundkörper (14) an der freien Stirnseite (23) des Abtriebselementes an das Untersetzungsgetriebe (8) angekoppelt ist, ohne das Aufschieben der Fräsrohrelemente zu behindern.

2. Selbstfahrende Straßenfräsmaschine nach Anspruch 1, **dadurch gekennzeichnet, dass** die Fräsrohrelemente aus den antriebsseitigen Enden der Fräsrohre (10) oder aus den radialen Stützeinrichtungen für die Fräsrohre (10) und/oder rohrförmigen Schutzeinrichtungen für das Abtriebselement bestehen.

3. Selbstfahrende Straßenfräsmaschine nach Anspruch 2, **dadurch gekennzeichnet, dass** die Fräsrohre (10) und/oder die radialen Stützeinrichtungen für die Fräsrohre (10) und/oder die rohrförmigen Schutzeinrichtungen einstückig sind.

4. Selbstfahrende Straßenfräsmaschine nach Anspruch 1 bis 3, **dadurch gekennzeichnet, dass** das Abtriebselement eine kreiszylindrische Querschnittsform aufweist.

5. Selbstfahrende Straßenfräsmaschine nach einem der Ansprüche 1 bis 4, **dadurch gekennzeichnet, dass** das Abtriebselement aus einem Gehäuse (26) des Untersetzungsgetriebes (8) besteht.

6. Selbstfahrende Straßenfräsmaschine nach einem der Ansprüche 1 bis 5, **dadurch gekennzeichnet, dass** der Walzengrundkörper (14) einen maximalen Außendurchmesser aufweist, der nicht größer ist als der Außendurchmesser des Abtriebselementes (26).

7. Selbstfahrende Straßenfräsmaschine nach einem der Ansprüche 1 bis 6, **dadurch gekennzeichnet, dass** das Abtriebselement rohr- oder ringförmige radiale Stütz- und/oder Schutzeinrichtungen auf zumindest einem Teil der gesamten axialen Länge aufnehmen kann.

8. Selbstfahrende Straßenfräsmaschine nach einem der Ansprüche 1 bis 7, **dadurch gekennzeichnet, dass** die radialen Stützeinrichtungen auf dem Abtriebselement (26) ein Loslager für das Fräsrohr (10) bilden.

9. Selbstfahrende Straßenfräsmaschine nach einem der Ansprüche 1 bis 8, **dadurch gekennzeichnet, dass** an der Stirnseite des Gehäuses (26) eine Zentriereinrichtung (27) für den Walzengrundkörper (14) angeordnet ist.

10. Selbstfahrende Straßenfräsmaschine nach einem der Ansprüche 1 bis 9, **dadurch gekennzeichnet, dass** das freie Ende des Walzengrundkörpers (14) einseitig in der leicht demontierbaren, der antriebsseitigen Seitenplatte (12) gegenüberliegenden Seitenplatte (13) gelagert ist.

11. Selbstfahrende Straßenfräsmaschine nach einem der Ansprüche 1 bis 10, **dadurch gekennzeichnet, dass** an der radialen Stützeinrichtung (29) für das Fräsrohr (10) ein das Abtriebselement übergreifendes Schutzrohr (30) als Schutzeinrichtung befestigt ist.

12. Selbstfahrende Straßenfräsmaschine nach einem der Ansprüche 5 bis 10, **dadurch gekennzeichnet, dass** das als Abtriebselement dienende Gehäuse (26) einen Außendurchmesser von maximal 400 mm, vorzugsweise von maximal 350 mm aufweist.

13. Selbstfahrende Straßenfräsmaschine nach einem der Ansprüche 1 bis 12, **dadurch gekennzeichnet, dass** der Walzengrundkörper (14) einen ersten stirnseitigen Ringflansch (15) aufweist, der axial von der Nullseite her an die Stirnseite des Abtriebselementes (26) koppelbar ist, sowie einen zweiten, radial auf dem Walzengrundkörper (14) drehfest aufsitzenden Ringflansch (17) aufweist, der axial mit einer von dem Fräsrohr (10) radial nach innen abstehenden Stützeinrichtung (19) koppelbar ist.

14. Selbstfahrende Straßenfräsmaschine nach einem der Ansprüche 1 bis 13, **dadurch gekennzeichnet, dass** an dem stirnseitigen Ende des Fräsrohres (10) ein radialer Stützring (29) als Stützeinrichtung für das Fräsrohr (10) angeordnet ist, der auf dem Abtriebselement (26) formschlüssig und koaxial aufsitzt.

15. Selbstfahrende Straßenfräsmaschine nach einem der Ansprüche 1 bis 14, **dadurch gekennzeichnet, dass** das Untersetzungsgetriebe (8) mindestens eine Untersetzungsstufe in einem antriebsseitigen Getriebeteil (8a) an der Kopplungsstelle (18) mit der Antriebseinrichtung (6) und mindestens eine weitere Untersetzungsstufe in einem fräswalzenseitigen, von dem Gehäuse (26) umgebenen Getriebeteil (8b) aufweist.

16. Selbstfahrende Straßenfräsmaschine nach Anspruch 15, **dadurch gekennzeichnet, dass** die mindestens eine antriebsseitige Untersetzungsstufe axial versetzt zu der mindestens einen fräswalzenseitigen Untersetzungsstufe angeordnet ist.

17. Selbstfahrende Straßenfräsmaschine nach einem der Ansprüche 15 oder 16, **dadurch gekennzeichnet, dass** die mindestens eine antriebsseitige Untersetzungsstufe auf der der Fräswalze (4) gegenüberliegende Seite der antriebsseitigen Seitenplatte (12) des Maschinenrahmens (2) angeordnet ist.

18. Selbstfahrende Straßenfräsmaschine nach einem der Ansprüche 15 bis 17, **dadurch gekennzeichnet, dass** die mindestens eine antriebsseitige Untersetzungsstufe über eine Getriebewelle (28) mit der mindestens einen weiteren Untersetzungsstufe gekoppelt ist.

19. Selbstfahrende Straßenfräsmaschine nach einem der Ansprüche 1 bis 18, **dadurch gekennzeichnet, dass** die leicht demontierbare Seitenplatte (13) zum Auswechseln der Fräsrohre (10) verschwenkbar ist.

## Claims

1. Self-propelled road milling machine comprising a machine chassis (2), inside of which a milling roll (4) is rotationally mounted between lateral plates (12,13) that are orthogonal to the axis of the milling roll (4), the milling roll (4), which has a roll base body (14) and a milling tube (10), being adapted to be driven via a drive means (6) which is supported on the exterior of the input-side lateral plate (12) and via a reduction gear unit (8), and the lateral plate (13) situated opposite the input-side lateral plate (12) being easily detachable for exchanging alternatively mountable milling tubes (10) of different milling widths and defining the null side of the machine (1) against which one face of the milling roll (4) abuts in an approximately flush manner to enable a milling that is near to an edge,
**characterized in**
**that** the reduction gear unit (8) is mounted on the drive input side,
**that** the reduction gear unit (8) comprises a drive output element, which is mounted on the interior of the drive input-side lateral plate (12) and whose shell surface (25) forms a seat for milling tube elements that can be slid thereon from the null side, and
**that** the roll base body (14) is coupled to the reduction gear unit (8) at the free front face (23) of the drive output element without hindering the milling tube elements in being slid on.

2. Self-propelled road milling machine according to claim 1, **characterized in that** the milling tube elements consist of the ends of the milling tubes (10) directed to the drive input side or of the radial supporting means for the milling tubes (10) and/or tubular protection means for the output element.

3. Self-propelled road milling machine according to claim 2, **characterized in that** the milling tubes (10) and/or the radial supporting means for the milling tubes (10) and/or the tubular protection means are integrally formed.

4. Self-propelled road milling machine according to claim 1 to 3, **characterized in that** the drive output element has a circularly cylindrical cross-sectional shape.

5. Self-propelled road milling machine according to one of claims 1 to 4, **characterized in that** the drive output element consists of a housing (26) of the reduction gear unit (8).

6. Self-propelled road milling machine according to one of claims 1 to 5, **characterized in that** the roll base body (14) has a maximum outer diameter that is not greater than the outer diameter of the output element (26).

7. Self-propelled road milling machine according to one of claims 1 to 6, **characterized in that** the output element is able to receive tubular or annular radial supporting and/or protection means on at least a part of the entire axial length.

8. Self-propelled road milling machine according to one of claims 1 to 7, **characterized in that** the radial supporting means form a movable bearing for the milling tube (10) on the output element (26).

9. Self-propelled road milling machine according to one of claims 1 to 8, **characterized in that** a centering means (27) for the roll base body (14) is arranged at the face side of the housing (26).

10. Self-propelled road milling machine according to one of claims 1 to 9, **characterized in that** the free end of the roll base body (14) is supported in the easily dismountable lateral plate (13) on one side opposite the input-side lateral plate (12).

11. Self-propelled road milling machine according to one of claims 1 to 10, **characterized in that** a protection tube (30) covering the output element is mounted to the radial supporting means (29) for the milling tube (10) as a protection means.

12. Self-propelled road milling machine according to one of claims 5 to 10, **characterized in that** the housing (26) serving as the output element has an outer diameter of 400 mm at maximum, preferably of 350 mm at maximum.

13. Self-propelled road milling machine according to one of claims 1 to 12, **characterized in that** the roll base body (14) comprises a first face-side annular flange (15) being adapted to be axially coupled to the face of the drive output element (26) from the null side as well as a second annular flange (17) radially seated on the roll base body (14) for rotation therewith, which is adapted to be axially coupled with a supporting means (19) projecting radially inward from the milling tube (10).

14. Self-propelled road milling machine according to one of claims 1 to 13, **characterized in that** a radial supporting ring (29) is arranged as a supporting means for the milling tube (10) at the face-side end of the milling tube (10) and is coaxially seated with a positive fit on the drive output element (26).

15. Self-propelled road milling machine according to one of claims 1 to 14, **characterized in that** the reduction gear unit (8) comprises at least one reduction stage in an input-side gear unit portion (8a) at the site of coupling (18) to the drive means (6) and at least one further reduction stage in a milling roll-side gear unit portion (8b) surrounded by the housing (26).

16. Self-propelled road milling machine according to claim 15, **characterized in that** the at least one input-side reduction unit is arranged so as to be axially offset with respect to the at least one milling roll-side reduction stage.

17. Self-propelled road milling machine according to one of claims 15 or 16, **characterized in that** the at least one input-side reduction stage is arranged on the side of the input-side lateral plate (12) of the machine chassis (2), which is opposite to the milling roll (4).

18. Self-propelled road milling machine according to one of claims 15 to 17, **characterized in that** the at least one input-side reduction stage is coupled with the at least one further reduction stage via a gear shaft (28).

19. Self-propelled road milling machine according to one of claims 1 to 18, **characterized in that** the easily dismountable lateral plate (13) is pivotable to change the milling tubes (10).

## Revendications

1. Engin automobile de fraisage routier comportant un châssis (2) dans lequel une fraise (4) est montée de façon à pouvoir tourner entre des plaques latérales (12, 13) s'étendant orthogonalement à l'axe de la fraise (4), la fraise (4) qui comporte un corps de base de fraise (14) et un tube de fraisage (10) pouvant être entraînée par un dispositif d'entraînement (6) monté du côté extérieur sur la plaque latérale (12) du côté de l'entraînement et par un engrenage réducteur (8), et la plaque latérale (13), opposée à la plaque latérale (12) du côté de l'entraînement, pouvant être démontée aisément afin de remplacer des tubes de fraisage (10) de différentes largeurs de fraisage qui peuvent être utilisés alternativement, et définissant le côté de référence de l'engin (1) sur lequel la fraise (4) repose sensiblement à fleur avec un côté frontal pour permettre un fraisage près des bords,
**caractérisé en ce que**
l'engrenage réducteur (8) est placé du côté de l'entrainement,
l'engrenage réducteur (8) comporte un élément de sortie qui est placé du côté intérieur de la plaque latérale (12) du côté de l'entraînement et dont la surface d'enveloppe (25) forme un siège pour des éléments de tube de fraisage coulissant depuis le côté de référence, et
le corps de base de fraise (14) est couplé à l'engrenage réducteur (8) du côté frontal libre (23) de l'élément de sortie sans entraver le coulissement des éléments de tube de fraisage.

2. Engin automobile de fraisage routier selon la revendication 1, **caractérisé en ce que** les éléments de tube de fraisage sont constitués des extrémités, du côté de l'entraînement, des tubes de fraisage (10) ou des dispositifs de support radiaux destinés aux tubes de fraisage (10) et/ou des dispositifs de protection tubulaire destinés à l'élément de sortie.

3. Engin automobile de fraisage routier selon la revendication 2, **caractérisé en ce que** les tubes de fraisage (10) et/ou les dispositifs de support radiaux destinés aux tubes de fraisage (10) et/ou les dispositifs de protection tubulaires sont d'une seule pièce.

4. Engin automobile de fraisage routier selon les revendications 1 à 3, **caractérisé en ce que** l'élément de sortie a la forme en coupe transversale d'un cylindre à base circulaire.

5. Engin automobile de fraisage routier selon l'une des revendications 1 à 4, **caractérisé en ce que** l'élément de sortie est constitué d'un boîtier (26) de l'engrenage réducteur (8).

6. Engin automobile de fraisage routier selon l'une des revendications 1 à 5, **caractérisé en ce que** le corps de base de fraise (14) a un diamètre extérieur maximum qui n'est pas supérieur au diamètre extérieur de l'élément de sortie (26).

7. Engin automobile de fraisage routier selon l'une des revendications 1 à 6, **caractérisé en ce que** l'élément de sortie peut recevoir des dispositifs de support et/ou de protection radiaux tubulaires ou annulaires sur au moins une partie de la longueur axiale totale.

8. Engin automobile de fraisage de routier selon l'une des revendications 1 à 7, **caractérisé en ce que** les dispositifs de support radiaux forment sur l'élément de sortie (26) un palier libre destiné au tube de fraisage (10).

9. Engin automobile de fraisage routier selon l'une des revendications 1 à 8, **caractérisé en ce qu'**un dispositif de centrage (27) destiné au corps de base de fraise (14) est placé du côté frontal du boîtier (26).

10. Engin automobile de fraisage routier selon l'une des revendications 1 à 9, **caractérisé en ce que** l'extrémité libre du corps de base de fraise (14) est montée d'un côté dans la plaque latérale (13) aisément démontable qui est opposée à la plaque latérale (12) du côté de entraînement.

11. Engin automobile de fraisage routier selon l'une des revendications 1 à 10, **caractérisé en ce qu'**un tube de protection (30) s'engageant par-dessus l'élément de sortie et servant de dispositif de protection est fixé au dispositif de protection radial (29) destiné au tube de fraisage (10).

12. Engin automobile de fraisage routier selon l'une des revendications 5 à 10, **caractérisé en ce que** le boîtier (26) servant d'élément de sortie a un diamètre extérieur de 400 mm maximum, avantageusement de 350 mm maximum.

13. Engin automobile de fraisage routier selon l'une des revendications 1 à 12, **caractérisé en ce que** le corps de base de fraise (14) comporte une première collerette annulaire (15) du côté frontal qui peut être couplée axialement depuis le côté de référence au côté frontal de l'élément de sortie (26), ainsi qu'une deuxième collerette radiale annulaire (17) qui repose sans pouvoir tourner sur le corps de base de fraise (14) et qui peut être couplée axialement à un dispositif de support (19) s'étendant radialement vers l'intérieur depuis le tube de fraisage (10).

14. Engin automobile de fraisage routier selon l'une des revendications 1 à 13, **caractérisé en ce qu'**une bague de support radial (29) servant de dispositif de support du tube de fraisage (10) est placée à l'extrémité frontale du tube de fraisage (10) et repose coaxialement et avec correspondance de forme sur l'élément de sortie (26).

15. Engin automobile de fraisage routier selon l'une des revendications 1 à 14, **caractérisé en ce que** l'engrenage réducteur (8) comporte au moins un étage de réduction dans une partie d'engrenage (8a) du côté de l'entraînement à l'emplacement de couplage (18) avec le dispositif d'entraînement (6) et au moins un autre étage de réduction dans une partie d'engrenage (8b), du côté de la fraise, qui est entourée par le boîtier (26).

16. Engin automobile de fraisage routier selon la revendication 15, **caractérisé en ce que** l'au moins un étage de réduction du côté de l'entraînement est placé en étant décalé axialement par rapport à au moins un étage de réduction du côté de la fraise.

17. Engin automobile de fraisage routier selon l'une des revendications 15 ou 16, **caractérisé en ce que** l'au moins un étage de réduction du côté de l'entraînement est placé du côté, opposé à la fraise (4), de la plaque latérale (12), du côté de l'entraînement, du châssis (2).

18. Engin automobile de fraisage routier selon l'une des revendications 15 à 17, **caractérisé en ce que** l'au moins un étage de réduction du côté de l'entraînement est couplé par l'intermédiaire d'un arbre d'engrenage (28) à l'au moins un autre étage de réduction.

19. Engin automobile de fraisage routier selon l'une des revendications 1 à 18, **caractérisé en ce que** la plaque latérale (13) aisément démontable est apte à pivoter pour remplacer les tubes de fraisage (10).
